# EUROPÄISCHE PATENTSCHRIFT

(11) **EP 1 836 386 B1**
(45) Veröffentlichungstag und Bekanntmachung des Hinweises auf die Patenterteilung: **28.05.2008**
(21) Anmeldenummer: 05813421.4
(22) Anmeldetag: 02.12.2005
(51) Int. Cl.: F02M 59/46, F02M 65/00, F02D 41/20

(54) **VERFAHREN UND VORRICHTUNG ZUM STEUERN EINES INJEKTORS**
METHOD AND DEVICE FOR CONTROLLING AN INJECTOR
PROCEDE ET DISPOSITIF DE COMMANDE D'UN INJECTEUR

(30) Priorität: 12.01.2005 DE 102005001498
(43) Veröffentlichungstag der Anmeldung: 26.09.2007
(73) Patentinhaber: Continental Automotive GmbH, 30165 Hannover (DE)
(72) Erfinder: FRANK, Joachim, 96450 Coburg (DE); FREUDENBERG, Hellmut, 93080 Grossberg (DE); WEIGL, Manfred, 93161 Viehhausen (DE)
(86) Internationale Anmeldenummer: PCT/EP2005/056442
(87) Internationale Veröffentlichungsnummer: WO 2006/074842

(56) Entgegenhaltungen:
- EP-A- 0 856 654
- EP-A- 1 087 120
- DE-A1- 10 024 662
- DE-A1- 19 954 023

## Beschreibung

Die Erfindung betrifft ein Verfahren und eine Vorrichtung zum Steuern eines Injektors, der insbesondere ausgebildet ist zum Zumessen von Kraftstoff in eine Brennkraftmaschine.

Immer strengere gesetzliche Vorschriften bezüglich der zulässigen Schadstoff-Emissionen von Brennkraftmaschinen, die in Kraftfahrzeugen angeordnet sind, machen es erforderlich diverse Maßnahmen vorzunehmen, durch die die Schadstoff-Emissionen gesenkt werden. Ein Ansatzpunkt hierbei ist, die während des Verbrennungsprozesses des Luft/Kraftstoff-Gemisches erzeugten Schadstoff-Emissionen zu senken. Insbesondere die Bildung von Ruß ist stark abhängig von der Aufbereitung des Luft/Kraftstoff-Gemisches in dem jeweiligen Zylinder der Brennkraftmaschine. Um eine sehr gute Gemischaufbereitung zu erreichen, wird Kraftstoff zunehmend unter sehr hohem Druck zugemessen. Im Falle von Diesel-Brennkraftmaschinen betragen die Kraftstoffdrücke bis zu 2000 bar. Für derartige Anwendungen setzen sich zunehmend Einspritzventile durch mit einem Piezo-Aktuator als Stellantrieb. Piezo-Aktuatoren zeichnen sich aus durch sehr kurze Ansprechzeiten. Derartige Einspritzventile sind so gegebenenfalls geeignet mehrfach innerhalb eines Arbeitszyklusses eines Zylinders der Brennkraftmaschine Kraftstoff zuzumessen.

Eine besonders gute Gemischaufbereitung lässt sich erreichen, wenn vor einer Haupteinspritzung eine oder mehrere Voreinspritzungen erfolgen, die auch als Piloteinspritzung bezeichnet werden, wobei für die einzelne Voreinspritzung gegebenenfalls eine sehr geringe Kraftstoffmasse zugemessen werden soll. Ein präzises Ansteuern des Einspritzventils ist insbesondere für diese Fälle sehr wichtig.

Aus der WO 01/63121 ist ein Verfahren zum Erkennen von Einspritzereignissen eines Einspritzventils mit einem piezoelektrischen Aktuator bekannt. Das Einspritzventil umfasst einen Injektorkörper mit einer Steuerkammer, der ein Steuerventil zugeordnet ist, das den Kraftstoffdruck in der Steuerkammer steuert. Der piezoelektrische Aktuator wirkt auf das Steuerventil ein. Der piezoelektrische Aktuator wird mit einer Spannung beaufschlagt derart, dass der daraus resultierende Hub des piezoelektrischen Aktuators das Steuerventil betätigt. Ein axiales Wegbewegen einer Düsennadel von einem Ventilsitz wird abhängig von einem Anstieg des Spannungsabfalls an dem piezoelektrischen Aktuator erkannt. Ein Beenden der Bewegung der Düsennadel wird anhand eines abrupten Abfalls der Spannung an dem piezoelektrischen Aktuator erkannt.

Aus der DE 100 24 662 A1 ist ein Einspritzventil mit einer Steuerschaltung bekannt, die einen Aktor steuert, der mit einem Stellglied in Wirkverbindung steht, mit dem der Druck in einem Steuerraum beeinflussbar ist. Eine Düsennadel ist vorgesehen, die in Wirkverbindung mit dem Druck in dem Steuerraum steht. Die Düsennadel ist abhängig von dem Druck in dem Steuerraum in verschiedene Positionen bewegbar und beeinflusst so das Zumessen von Fluid. Der als piezoelektrische Aktor ausgebildete Aktor wird als Sensor verwendet, mit dem ein Druck in dem Steuerraum erfasst wird. Abhängig von dem Verlauf einer Spannung an dem piezoelektrischen Aktor wird ein Detektionssignal ermittelt, das in einem Zeitbereich die Information gibt, dass die Düsennadel ihre Endposition, das heißt ihren maximalen Nadelhub, erreicht hat. Zu diesem Zeitpunkt ist der gesamte zur Verfügung stehende Öffnungsquerschnitt zwischen der Kraftstoffleitung und den Einspritzlöchern geöffnet.

Aus der DE 199 54 023 A1 ist eine Hochdruckkraftstoffeinspritzvorrichtung bekannt. Ein Ablassventil zur Steuerung eines Einspritzzeitpunktes und zur Steuerung eines Kraftstoffdrucks in einer gemeinsamen Leitung ist in einem Kraftstoffinjektor angeordnet. Das Ablassventil ist antriebsseitig mit einem piezoelektrischen Aktuator gekoppelt, der sich entsprechend der diesem zugeführten elektrischen Ladung ausdehnt oder schrumpft. Ein Antriebsschaltkreis umfasst einen ersten und zweiten Kondensator, die von einem Gleichstromwandler geladen werden. Beim Schließen eines ersten Schalters wird der piezoelektrische Aktor von beiden Kondensatoren durch eine Induktionsspule geladen. Beim Schließen eines zweiten Schalters auf pulsierende Weise anstelle des ersten Schalters wird der piezoelektrische Aktor lediglich von dem ersten Kondensator durch die Induktionsspule geladen. In diesem Fall ist der piezoelektrische Aktuator zur Hälfte geladen und expandiert zur Hälfte, um das Ablassventil halb zu öffnen. So kann der Öffnungsgrad des Ablassventils auf zwei Pegel gesetzt werden. Beim halb geöffnetem Ablassventil erfolgt lediglich ein Ablassen von Druck aus der gemeinsamen Leitung, während bei voll geladenem Piezoaktuator und somit voll geöffnetem Ablassventil eine normale Einspritzung erfolgt.

Aus der EP 0 856 654 A1 ist eine Einspritzventilvorrichtung mit einem elektrostriktiven oder magnetostriktiven Element bekannt. Eine Steuervorrichtung agiert als ein Energiezuführsteuermittel zum Einstellen der Energie, die zu dem elektrostriktiven oder magnetostriktiven Elment zugeführt wird. Die zugeführte elektrische Energie wird in gestufter Form zugeführt, um das elektrostiktive Element in sehr kurzer Zeit öffnen zu lassen und eine Druckwelle zu erzeugen.

Aus der EP 1 087 120 A2 ist ein Verfahren zum Ansteuern eines kapazitiven Stellglieds eines Kraftstoffeinspritzventils einer Brennkraftmaschine bekannt. Zur Erzielung eines konstanten Hubs werden die Energiebeträge, die dem Stellglied zugeführt werden, in Abhängigkeit von dem auf das Stellglied wirkenden Druck bestimmt.

Die Aufgabe der Erfindung ist es ein Verfahren und eine Vorrichtung zu schaffen, das beziehungsweise die ein präzises Steuern eines Injektors ermöglichen.

Die Aufgabe wird gelöst durch die Merkmale der unabhängigen Patentansprüche. Vorteilhafte Ausgestaltungen der Erfindung sind in den Unteransprüchen gekennzeichnet.

Die Erfindung zeichnet sich aus durch ein Verfahren und eine entsprechende Vorrichtung zum Steuern eines Injektors, der auch als Einspritzventil bezeichnet werden kann. Der Injektor hat eine Düsennadel, deren Position abhängig von einem Druck in einem Steuerraum einstellbar ist und die in einer Schließposition einen Fluidfluss durch mindestens ein Einspritzloch in einem Düsenkörper unterbindet und diesen ansonsten freigibt. Der Injektor umfasst ferner einen Steuerraum, der hydraulisch gekoppelt ist mit einem Fluid-Hochdruckspeicher, einen Piezo-Stellantrieb und ein Steuerventil, das in seiner Schließstellung den Steuerraum hydraulisch entkoppelt von einem Niederdruckraum, das außerhalb seiner Schließstellung den Steuerraum hydraulisch koppelt mit dem Niederdruckraum und auf das der Piezo-Stellantrieb einwirkt. Eine Kombination aus einer Ansteuerzeitdauer des Piezo-Stellantriebs und einer dem Piezo-Stellantrieb zugeführten elektrischen Energie wird ausgehend von einer vorgegebenen Startkombination bis zu einer Zielkombination variiert, bei der ein Druckverlauf erfasst wird, der charakteristisch ist für eine Bewegung des Steuerventils heraus aus seiner Schließstellung, ohne dass ein Zumessen von Fluid durch das Einspritzloch erfolgt. Die Zielkombination ist ein einfaches und präzises Maß für einen Leerhub des Piezo-Stellantriebs, der ein äußerst wichtiger Parameter insbesondere im Zusammenhang des Zumessens von kleinstmöglichen Fluidmengen durch den Injektor ist.

Auf diese Weise kann somit einfach in beliebig vorgebbaren Zeitabständen über die Betriebszeitdauer des Injektorventils die Zielkombination als Maß für den aktuellen Leerhub bestimmt werden, der sich über die Lebenszeit des Injektors deutlich ändern kann und gegebenenfalls auch kurzzeitigen Schwankungen unterliegen kann. Einflussgrößen für den Leerhub sind beispielsweise die Temperatur, Verschleiß und Alterung des Piezo-Stellantriebs. Abhängig von der Zielkombination können dann die dem Piezo-Stellantrieb zuzuführende elektrische Energie und/oder die Ansteuerzeitdauer des Piezo-Stellantriebs für folgende Einspritzvorgänge korrigiert werden. Die Zielkombination kann jedoch auch vorteilhaft im Rahmen der Steuerung des Injektors für andere Zwecke, wie beispielsweise eine Diagnose, eingesetzt werden.

Gemäß einer vorteilhaften Ausgestaltung der Erfindung erfolgt das Variieren der Kombination aus der Ansteuerzeitdauer und der zuzuführenden Energie ausgehend von der vorgegebenen Ausgangsposition bis zu der Zielkombination in einem Betriebszustand, in dem ein Stellglied zum Einstellen einer Fluidzufuhr in den Fluid-Hochdruckspeicher in seinem Schließzustand ist. Dies hat den Vorteil, dass der erfasste Druckverlauf dann unabhängiger ist von Störeinflüssen, die durch ein Fördern des Fluids in den Fluid-Hochdruckspeicher hervorgerufen sind. Somit ist dann einfacher ein präzises Erkennen des Druckverlaufs möglich, der charakteristisch ist für die Bewegung des Steuerventils heraus aus seiner Schließstellung, ohne dass ein Zumessen von Fluid durch das Einspritzloch erfolgt. Dies hat wiederum zur Folge, dass die Zielkombination präziser bestimmt werden kann.

Gemäß einer weiteren vorteilhaften Ausgestaltung der Erfindung erfolgt das Variieren der Kombination aus der Ansteuerzeitdauer und der zugeführten elektrischen Energie mit einer Ladezeitdauer, während der dem Piezo-Stellantrieb elektrische Energie zugeführt wird, die länger ist als diejenige während eines Betriebs des Injektors, in dem ein Zumessen von Fluid beabsichtigt ist. Auf diese Weise wird eine Erzeugung von Schall verringert, der von einem Nutzer als unangenehm wahrgenommen werden kann.

Gemäß einer weiteren vorteilhaften Ausgestaltung der Erfindung erfolgt das Variieren der Kombination aus der Ansteuerzeitdauer und der zugeführten elektrischen Energie mit einer Entladezeitdauer, während der dem Piezo-Stellantrieb elektrische Energie entnommen wird, die länger ist als diejenige während des Betriebs des Injektors, bei dem ein Zumessen von Fluid durch das Einspritzloch beabsichtigt ist. Auch auf diese Weise wird der Schall verringert, der von einem Nutzer als unangenehm wahrgenommen wird.

Gemäß einer weiteren vorteilhaften Ausgestaltung der Erfindung wird ein Beginn aufeinander folgender Ansteuerzeitdauern in Bezug auf das jeweilige Zylindersegment variiert. Auf diese Weise kann das Schallspektrum durch das Ansteuern des Steuerventils gezielt eingestellt werden, um so die subjektive Wahrnehmung des Schalls durch den Benutzer als weniger störend zu gestalten.

Gemäß einer weiteren vorteilhaften Ausgestaltung der Erfindung wird ein Ende aufeinander folgender Ansteuerzeitdauern in Bezug auf das jeweilige Zylindersegment variiert. Auch auf diese Weise kann das durch das Ansteuern des Steuerventils erzeugte Schallspektrum gezielt eingestellt werden, um so die subjektive Wahrnehmung des Schalls durch den Benutzer als weniger störend zu gestalten.

Gemäß einer weiteren vorteilhaften Ausgestaltung der Erfindung wird der Beginn aufeinander folgender Ansteuerzeitdauern für unterschiedliche Injektoren, die beispielsweise alle einer Brennkraftmaschine zugeordnet sind, in Bezug auf das jeweilige Zylindersegment variiert. Auch auf diese Weise kann sehr wirkungsvoll das durch das Ansteuern der jeweiligen Steuerventile erzeugte Schallspektrum geeignet eingestellt werden.

Gemäß einer weiteren vorteilhaften Ausgestaltung der Erfindung wird das Ende aufeinander folgender Ansteuerzeitdauern für unterschiedliche Injektoren in Bezug auf das jeweilige Zylindersegment variiert. Auch auf diese Weise kann einfach das Schallspektrum, das durch das Ansteuern der jeweiligen Steuerventile erzeugt wird, eingestellt werden.

Ausführungsbeispiele der Erfindung sind im folgenden anhand der schematischen Zeichnungen erläutert. Es zeigen:
- Figur 1: eine Brennkraftmaschine mit mehreren Injektoren,
- Figur 2: einen der Injektoren gemäß Figur 1,
- Figur 3: eine erste Vergrößerung eines Ausschnitts des Injektors gemäß Figur 2,
- Figur 4: eine zweite Vergrößerung eines weiteren Ausschnitts des Injektors gemäß Figur 2,
- Figur 5: ein Ablaufdiagramm eines Programms zum Steuern des Injektors,
- Figuren 6A bis 6D: zeitliche Verläufe von Ansteuersignalen für die Injektoren, und
- Figur 7: einen zeitlichen Verlauf eines der Ansteuersignale während einer Ladezeitdauer.

Elemente gleicher Konstruktion oder Funktion sind figurenübergreifend mit den gleichen Bezugszeichen gekennzeichnet.

Eine Brennkraftmaschine (Figur 1) umfasst einen Ansaugtrakt 1, einen Motorblock 2, einen Zylinderkopf 3, einen Abgastrakt 4 und eine Zuführeinrichtung 5 für Kraftstoff. In der Brennkraftmaschine sind mehrere Zylinder Z1 bis Z4 ausgebildet an denen jeweils Injektoren 7, 9, 11, 13 zugeordnet sind. Eine Kurbelwelle 15 ist vorgesehen, der ein Kurbelwellenwinkel-Geber 17 zugeordnet ist, der den aktuellen Kurbelwellenwinkel erfasst, von dem dann auch eine Drehzahl der Kurbelwelle abgeleitet werden kann.

Die Zuführeinrichtung 5 für Kraftstoff umfasst einen Kraftstofftank 19 und einen Niederdruckbereich 21, der entweder direkt hydraulisch gekoppelt ist mit dem Kraftstofftank 19 oder über eine Niederdruckpumpe 23 mit dem Kraftstofftank 19 hydraulisch gekoppelt ist. Bevorzugt ist ferner ein Regulator 25 vorgesehen, mittels dessen ein Druck in dem Niederdruckbereich 21 eingestellt werden kann. Eine Hochdruckpumpe 29 ist eingangsseitig über ein Volumenstromsteuerventil VCV mit dem Niederdruckbereich 21 hydraulisch gekoppelt. Die Hochdruckpumpe 29 ist ausgangsseitig mit einem Fluid-Hochdruckspeicher 31 hydraulisch gekoppelt und fördert somit Fluid, insbesondere Kraftstoff in den Fluid-Hochdruckspeicher 31. Mittels des Volumenstromsteuerventils VCV kann ein Volumenstrom eingestellt werden, der von der Hochdruckpumpe 29 in den Fluid-Hochdruckspeicher 31 gefördert wird. Das Volumenstromsteuerventil VCV kann separat von der Hochdruckpumpe 29 oder auch als eine Baueinheit mit der Hochdruckpumpe 29 ausgebildet sein.

An dem Fluid-Hochdruckspeicher 31 ist ein Kraftstoffdrucksensor 33 angeordnet, der den Druck in dem Fluid-Hochdruckspeicher erfasst. Das Messsignal des Hochdrucksensors ist somit repräsentativ für einen Druckverlauf des in dem Fluid-Hochdruckspeicher 31 befindlichen Fluids. Die Injektoren 7, 9, 11, 13 sind über einen jeweiligen Hochdruckanschluss (Figur 2) hydraulisch mit dem Fluid-Hochdruckspeicher 31 gekoppelt.

Ferner ist eine Steuereinrichtung 35 vorgesehen, die abhängig von Messgrößen, die durch Sensoren erfasst werden, Stellsignale zum Steuern von Stellantrieben der Brennkraftmaschine erzeugt. Die Steuereinrichtung 35 verfügt über entsprechende Eingänge, über die Messsignale der Sensoren erfasst werden können, und über einen Programm- und einen Datenspeicher und eine Recheneinheit und Endstufen zum Ansteuern der Stellantriebe der Brennkraftmaschine.

Die Injektoren 7-13 sind baugleich und sind im folgenden anhand der Figuren 2 bis 4 näher erläutert. Der Injektor 7-13 umfasst ein Injektorgehäuse 37, das den Hochdruckanschluss 39 aufnimmt, der hydraulisch mit dem Fluid-Hochdruckspeicher 31 gekoppelt ist. Der Hochdruckanschluss 39 ist über eine erste Hochdruckbohrung 41 mit einem Steuerventil 43 hydraulisch gekoppelt, das in dem Injektorgehäuse 37 aufgenommen ist. Eine zweite Hochdruckbohrung 45 erstreckt sich von dem Hochdruckanschluss 39 durch das Injektorgehäuse 37 hinein in einen Düsenkörper 47.

In dem Injektorgehäuse 37 ist ferner ein Niederdruckraum 49 ausgebildet, der hydraulisch mit dem Niederdruckbereich 21 gekoppelt ist. Falls die Niederdruckpumpe 23 vorhanden ist, kann der Niederdruckraum 49 auch direkt hydraulisch gekoppelt sein mit einem Rücklauf zu dem Kraftstofftank 19.

In dem Injektorgehäuse 37 ist eine Ausnehmung 51 des Injektorgehäuses 37 ausgebildet, in der ein Steuerkolben 53 angeordnet und geführt ist. Ein Steuerraum 55 des Steuerventils 43 grenzt an eine Stirnfläche 69 des Steuerkolbens 53 an und ist in dem freien Raum zwischen der Stirnfläche und dem Steuerventil 43 ausgebildet.

Ein freier Raum der Ausnehmung 51 des Injektorgehäuses 37 in dem Bereich eines Endes des Steuerkolbens 53, das dem Steuerraum 55 abgewandt ist, ist mit dem Niederdruckraum 49 hydraulisch gekoppelt. Eine Düsennadel 57 ist mechanisch gekoppelt mit dem Steuerkolben 53 und ist in einer Ausnehmung 59 in dem Düsenkörper 47 angeordnet. In einer Schließposition der Düsennadel 57 unterbindet diese einen Fluidfluss durch ein Einspritzloch 61, das in dem Düsenkörper 57 ausgebildet ist. Außerhalb der Schließposition gibt die Düsennadel 57 den Fluidfluss durch das Einspritzloch 61 frei. Falls mehrere Einspritzlöcher 61 vorhanden sind, unterbindet die Düsennadel 57 den Fluidfluss in ihrer Schließstellung durch alle ihr zugeordneten Einspritzlöcher 61 und gibt ihn ansonsten frei.

Die Position der Düsennadel 57 hängt ab von einer Kräftebilanz von Kräften, die auf die Düsennadel 57 einwirken. Eine erste Kraft wird hervorgerufen durch den Druck in dem Steuerraum 45, der auf die Stirnfläche 69 des Steuerkolbens einwirkt. Eine zweite Kraft wird eingekoppelt durch den Druck, der auf die Fläche eines Hochdruckabsatzes 63 und auf die Nadelkuppe 65 einwirkt. Eine dritte Kraft wird hervorgerufen durch eine Federkraft einer Düsenfeder 67. Die Position der Düsennadel hängt ab von der Bilanz der ersten bis dritten Kräfte.

Der Steuerraum 55 ist über eine Zulaufdrossel 71 mit der ersten Hochdruckbohrung 41 hydraulisch gekoppelt. Der Steuerraum 55 ist ferner über eine Ablaufdrossel 73 abhängig von der Schaltstellung des Steuerventils 43 mit dem Niederdruckraum 49 hydraulisch koppelbar.

Dem Steuerventil 43 ist ein Piezo-Stellantrieb 75 zugeordnet, dessen axiale Ausdehnung abhängt von der ihm zugeführten elektrischen Energie. Der Piezo-Stellantrieb 75 wirkt auf einen Ventilkörper 77 des Steuerventils 43 ein und bestimmt somit die Schaltstellung des Steuerventils 43. Ein Leerhub zwischen dem Piezo-Stellantrieb 75 und dem Ventilkörper 77 ist durch ein Spiel zwischen dem Piezo-Stellantrieb 75 und dem Ventilkörper 77 in einem Zustand gegeben, in dem dem Piezo-Stellantrieb 75 keine elektrische Energie zugeführt ist. Der Leerhub umfasst jedoch auch eine durch eine elastische Verspannung des Piezo-Stellantriebs 75 in dem Injektor 7-13 hervorgerufene kontinuierliche Kraftzunahme beim Zuführen von elektrischer Energie bis zum Öffnen des Steuerventils. Ein Zuführen von elektrischer Energie innerhalb des Leerhubs des Piezo-Stellantriebs 75 führt somit nicht zu einer Längung des Piezo-Stellantriebs 75, die sich auf der dem Ventilkörper 77 zugewandten Seite auswirkt, wenn der Piezo-Stellantrieb 75 an dem Ventilkörper 77 anliegt. Insbesondere bei sehr hohen Drücken in dem Steuerraum 55 kann beispielsweise der Ventilkörper 77 bereits in Anlage sein mit dem Piezo-Stellantrieb 75 auch wenn diesem keine elektrische Energie zugeführt ist.

Befindet sich das Steuerventil 43 in seiner Schließstellung so kann über die Ablaufdrossel 73 kein Fluid abfließen und der Druck steigt somit in dem Steuerraum 55 an, bis er den Druck in dem Fluid-Hochdruckspeicher 31 in etwa erreicht. Wird das Steuerventil 43, also insbesondere der Ventilkörper 77, aus seiner Schließstellung heraus bewegt, so kann Fluid von dem Steuerraum 55 über die Ablaufdrossel 73 vorbei an dem Ventilkörper 77 hin zu dem Niederdruckraum 49 abfließen. Dies hat zur Folge, dass der Druck in den Steuerraum 55 sinkt abhängig von dem Verhältnis der Drosselwirkungen der Ablaufdrossel und der Zulaufdrossel und, falls der Ventilkörper 77 einen derart geringen freien Querschnitt freigibt, dass auch in diesem Bereich eine Drosselung des Abflusses von Fluid erfolgt, auch abhängig von der Stellung des Ventilkörpers 77.

Mit sinkendem Druck in den Steuerraum 55 nimmt auch die erste Kraft ab, die über den Steuerkolben 53 auf die Düsennadel 57 einwirkt.

Selbst wenn das Steuerventil 43 sich in seiner Schließstellung befindet, erfolgt eine Leckage von dem Steuerraum 55 hin zu dem Niederdruckraum 49. Die Leckage wird hervorgerufen durch Fluid, das von dem Steuerraum 55 durch einen Spalt zwischen der Wandung der Ausnehmung 51 des Injektorgehäuses 37 und dem Steuerkolben 53 hin zu dem Niederdruckraum 49 strömt. Diese Leckage ist druckabhängig und steigt mit steigendem Druck in dem Steuerraum, gegebenenfalls verstärkt durch eine bei hohen Drücken auftretende leichte Aufweitung des Spalts aufgrund der hohen Kräfte.

Alternativ kann die Düsennadel 57 hydraulisch gekoppelt sein mit dem Steuerraum 55 und somit der Steuerkolben 53 entfallen. In diesem Fall ist dann die Leckage an Fluid in dem Steuerraum 55 vernachlässigbar, wenn das Steuerventil 43 in seiner Schließstellung ist.

Ein Programm zum Steuern des Injektors 7-13 ist in der Steuereinrichtung 35 in einem Programmspeicher gespeichert und wird während des Betriebs der Brennkraftmaschine abgearbeitet, und zwar bevorzugt für jeden der Injektoren 7, 9, 11, 13.

Das Programm zum Steuern des Injektors gemäß der nachfolgenden Schritte ist geeignet zum Bestimmen eines Maßes für den Leerhub des Steuerventils.

Das Programm wird in einem Schritt S1 gestartet (Figur 5), in dem gegebenenfalls Variablen initialisiert werden. Der Start des Programms kann grundsätzlich zu einem beliebigen Zeitpunkt während des Betriebs der Brennkraftmaschine erfolgen. Bevorzugt erfolgt der Start, wenn kein Kraftstoff in den Fluid-Hochdruckspeicher 31 gefördert wird und wenn bevorzugt auch kein Kraftstoff über die Injektoren 7 bis 13 in die Brennräume der Zylinder Z1 bis Z4 zugemessen werden soll.

In einem Schritt S3 wird eine Ladezeitdauer T_L und bevorzugt eine Entladezeitdauer T_EL ermittelt. Die Ladezeitdauer T_L, und/oder die Entladezeitdauer T_EL können denjenigen entsprechen, die für den Betrieb des Injektors 7-13 mit Zumessung von Kraftstoff vorgesehen ist. Sie können jedoch auch von diesen Werten abweichen, insbesondere größer sein und entsprechend entweder fest vorgegeben sein oder abhängig von mindestens einer Betriebsgröße der Brennkraftmaschine vorgegeben sein, wobei Betriebsgrößen die Messgrößen der Sensoren und davon abgeleitete Größen umfassen.

In einem Schritt S5 wird einer Ansteuerzeitdauer T_CTRL des Piezo-Stellantriebs 75 eine Start-Ansteuerzeitdauer T_CTRL_ST zugeordnet. Ferner wird einer dem Piezo-Stellantrieb 75 zuzuführenden elektrischen Energie E eine Start-Energie E_ST zugeordnet. Die Start-Energie E_ST und die Start-Ansteuerzeitdauer T_CTRL_ST für den Piezo-Stellantrieb 75 sind bevorzugt so vorgegeben, dass ein entsprechend ausgeführter Ansteuerpuls sicher nicht zur Folge hat, dass Kraftstoff durch das Einspritzloch 61 in einen der Brennräume der Zylinder Z1 bis Z4 zugemessen wird. Die Ansteuerzeitdauer T_CTRL_ST ist bevorzugt repräsentativ für einen Zeitraum, von dem zu Beginn mit dem Zuführen von elektrischer Energie zu dem Piezo-Stellantrieb 75 begonnen wird und zu dessen Ende ein Entladevorgang des Piezo-Stellantriebs erfolgt. Bevorzugt wird der Entladevorgang am Ende des Zeitraums gestartet.

In einem bevorzugt aber nicht notwendigerweise vorhandenen Schritt S7 wird anschließend geprüft, ob das Volumenstromsteuerventil VCV in seinem Schließzustand CL ist, in dem kein oder lediglich ein geringer Leckagestrom an Fluid durch das Volumenstromsteuerventil VCV hin zu der Hochdruckpumpe 29 strömt und somit von der Hochdruckpumpe 29 ebenfalls kein Fluid oder lediglich der Leckagestrom des Volumenstromsteuerventils VCV in den Fluid-Hochdruckspeicher 31 gefördert wird.

Ist die Bedingung des Schrittes S7 nicht erfüllt, so wird das Programm in einem Schritt S15 beendet.

Ansonsten wird die Bearbeitung in einem Schritt S9 fortgesetzt, in dem der Piezo-Stellantrieb 75 für die Ansteuerzeitdauer T_CTRL unter Zuführen der elektrischen Energie E angesteuert wird mit der in dem Schritt S5 ermittelten Ladezeitdauer T_L und der Entladezeitdauer T_EL. Das Zuführen der elektrischen Energie E zu dem Piezo-Stellantrieb 75 erfolgt bevorzugt durch direktes Vorgeben der zuzuführenden elektrischen Energie E, es kann jedoch beispielsweise auch erfolgen durch ein entsprechendes Vorgeben eines Stromverlaufs oder auch eines Spannungsverlaufs, wobei in diesen Fällen bevorzugt temperaturabhängige Kapazitätsveränderungen des Piezo-Stellantriebs zumindest berücksichtigt werden sollten.

Die zeitliche Lage der jeweiligen Ansteuerzeitdauer T_CTRL bezogen auf den Kurbelwellenwinkel ist dann frei wählbar, wenn eine entsprechende Funktion zum Umsetzen einer Ansteuerung einer Endstufe der Steuereinrichtung 35 dies zu einem beliebigen Zeitpunkt zulässt und ebenfalls die Endstufe so ausgelegt ist. Häufig ist jedoch die Steuereinrichtungen 35 dazu ausgebildet, den Piezo-Stellantrieb 75 jeweils nur innerhalb des dem jeweiligen Zylinder Z1 bis Z4 zugeordneten Zylindersegments ZS1-ZS4 anzusteuern. Unter dem Zylindersegment ZS1 bis ZS4 ist derjenige Kurbelwellenwinkel und somit ein entsprechender Zeitbereich zu verstehen, der sich aus dem Kurbelwellenwinkel für einen Arbeitszyklus der Brennkraftmaschine dividiert durch die Anzahl der Zylinder ergibt. Bei einer Brennkraftmaschine mit einem Arbeitszyklus von 720° Kurbelwelle und beispielsweise vier Zylindern beträgt somit ein Zylindersegment 180° Kurbelwellenwinkel. Die dem jeweiligen Zylindersegment zugeordnete Zeitdauer ist dann abhängig von der aktuellen Drehzahl der Kurbelwelle 15. Die den jeweiligen Zylindern zugeordneten Zylindersegmente haben eine vorgegebene Lage in Bezug auf eine Referenz-Winkelposition der Kurbelwelle, die beispielsweis ein oberer Totpunkt des Kolbens bei Zündung sein kann.

In einem Schritt S11 wird anschließend geprüft, ob der Druckverlauf P_V, der durch den Hochdrucksensor 33 erfasst wird, einen charakteristischen Druckverlauf P_V_M hat für eine Bewegung des Steuerventils 43 heraus aus seiner Schließstellung, ohne dass ein Zumessen von Fluid durch das Einspritzloch 61 erfolgt. Der charakteristische Druckverlauf P_V_M ist bevorzugt durch entsprechende Versuche oder Simulationen vorab ermittelt und ist in dem Datenspeicher der Steuereinrichtung 35 gespeichert. Bevorzugt ist er so ermittelt, dass der Ventilkörper 77 und somit das Steuerventil 43 sich lediglich geringst möglich aus seiner Schließstellung heraus bewegt und somit ein minimaler Fluss an Kraftstoff von dem Steuerraum 55 durch die Ablaufdrossel 73 vorbei an dem Steuerventil 43 hin zu dem Niederdruckraum 49 strömt, wenn der Druckverlauf P_V dem charakteristischen Druckverlauf P_V_M entspricht.

Bevorzugt ist die Bedingung des Schrittes S11 auch dann erfüllt, wenn der Druckverlauf P_V in einem vorgebbaren, vorzugsweise engem, Wertebereichsfenster um den charakteristischen Druckverlauf P_V_M liegt. Der charakteristische Druckverlauf P_V_M kann beispielsweise repräsentiert sein durch eine vorgebbare Änderung des Drucks oder eine vorgebbare Änderungsgeschwindigkeit des Drucks, die auch als Gradient bezeichnet wird, oder auch eine weitere entsprechend repräsentative Größe.

Ist die Bedingung des Schrittes S11 nicht erfüllt, so wird in einem Schritt S17 zu der Ansteuerzeitdauer T_CTRL eine Inkrementierungszeitdauer DT hinzuaddiert. Darüber hinaus oder auch alternativ dazu wird in dem Schritt S17 der zuzuführenden elektrischen Energie E eine Inkrementierungsenergie DE hinzuaddiert. Die Inkrementierungszeitdauer DT und die Inkrementierungsenergie DE sind mit so kleinen Werten belegt, dass mit hoher Wahrscheinlichkeit sichergestellt werden kann, dass bei einem entsprechenden Ansteuern des Injektors 7 - 13 in einem nachfolgenden Durchlauf des Schrittes S8 weiterhin kein Zumessen von Kraftstoff durch das Einspritzloch 61 erfolgt.

Je nach Ausgestaltung des Programms kann auch nur entweder die Ansteuerzeitdauer T_CTRL oder die zuzuführende elektrische Energie E in dem Schritt S17 variiert werden. Dies kann auch bei aufeinander folgenden Durchläufen des Schrittes S17 unterschiedlich erfolgen. Im Anschluss an den Schritt S17 wird dann die Bearbeitung in dem Schritt S7 fortgesetzt.

Ist die Bedingung des Schrittes S11 hingegen erfüllt, so wird in einem Schritt S13 einer Ziel-Ansteuerzeitdauer T_CTRL_ Z die Ansteuerzeitdauer T_CTRL zugeordnet. Ferner wird in dem Schritt S13 einer Ziel-Energie E_Z die zuzuführende elektrische Energie E zugeordnet. Das Verfahren wird anschließend in dem Schritt S15 beendet.

Die in dem Schritt S13 ermittelte Ziel-Energie E_Z und die Ziel-Ansteuerzeitdauer T_CTRL_Z können jeweils für sich allein oder in Kombination ein Maß für den Leerhub des Steuerventils 43 sein.

Abhängig von beispielsweise auch in der Steuereinrichtung 35 gespeicherten Referenzwerten für die Ziel-Energie E_Z beziehungsweise die Ziel-Ansteuerzeitdauer T_CTRL_Z kann dann für den folgenden Betrieb des Injektors 7 bis 13 mit Zumessung von Kraftstoff durch das Einspritzloch 61 dafür vorgesehene Ansteuerzeiten oder auch zuzuführende elektrische Energien entsprechend angepasst werden und somit ein sehr präzises Zumessen der gewünschten Kraftstoffmenge erreicht werden. Darüber hinaus können die Ziel-Ansteuerzeitdauer T_CTRL_Z und/oder die Ziel-Energie E_Z auch eingesetzt werden für eine Diagnose des Injektors 7 - 13. So kann beispielsweise bei Überschreiten eines oder beider Werte der Ziel-Ansteuerzeitdauer T_CTRL_Z oder der Ziel-Energie E_Z auf einen Fehler in dem Injektor geschlossen werden und entsprechende Maßnahmen eingeleitet werden, die beispielsweise in einem nicht mehr weiter erfolgenden Ansteuern des Injektors bestehen können oder einer Warnmeldung an einen Benutzer eines Fahrzeugs, in dem die Brennkraftmaschine angeordnet ist.

Bevorzugt wird das Programm zum Steuern des Injektors gemäß der Figur 5 für jeden der Injektoren 7 - 13 durchgeführt und somit können dann auch für jeden der Injektoren 7 - 13 unterschiedliche Ansteuerzeitdauern T_CTRL_Z und Ziel-Energien E_Z ermittelt werden. Dadurch können somit injektorspezifische Unterschiede ausgeglichen werden und somit eine über die Zylinder Z1 bis Z4 der Brennkraftmaschine gleichmäßige Zumessung von Kraftstoff gewährleistet werden.

Bevorzugt wird das Programm gemäß der Figur 5 in einem Betriebszustand des Schubbetriebs des Fahrzeugs, während dessen kein Kraftstoff in die Zylinder der Brennkraftmaschine zugemessen wird, abgearbeitet oder auch abgearbeitet unmittelbar im Anschluss an das Abstellen der Brennkraftmaschine.

In diesen Betriebszuständen erwartet ein Nutzer der Brennkraftmaschine, dass er keine Geräusche hervorgerufen durch ein Betätigen der Injektoren 7 bis 13 wahrnimmt. Aus diesem Grund ist es für ein hohes Komfortgefühl des Nutzers des Fahrzeugs wichtig, die Schallemissionen, die durch das Durchführen des Programms gemäß der Figur 5 hervorgerufen werden, so zu minimieren, dass sie zumindest subjektiv durch den Nutzer des Fahrzeugs nicht oder zumindest nicht als störend wahrgenommen werden. Zu diesem Zweck können neben einer geeigneten Auswahl der Ladezeitdauer T_L oder der Entladezeitdauer T_EL, wie dies anhand des Schrittes S3 dargestellt wurde auch noch weitere Maßnahmen vorteilhaft durchgeführt werden, die im folgenden anhand der Figuren 6A bis 6D und 7 erläutert werden.

In den Figuren 6A bis 6D sind jeweils den jeweiligen Einspritzventilen 7 - 13 der jeweiligen Zylinder Z1 bis Z4 zugeordnete Ansteuerpulse aufgetragen, die jeweils bei der Durchführung des Schrittes S9 in dem jeweiligen Injektor 7 bis 13 erzeugt werden. Ansteuerpulse für den Piezo-Stellantrieb 75 des Injektors 7, der dem Zylinder Z1 zugeordnet ist werden jeweils in dem dem Zylinder Z1 zugeordneten Zylindersegment ZS1 durchgeführt. Entsprechendes gilt für die Ansteuerpulse der restlichen Injektoren 9 - 13. Die Höhe der Ansteuerpulse kann repräsentativ sein für die während des Ansteuerpulses zugeführte Energie E. Die jeweiligen Ansteuerpulse werden in Bezug auf das jeweilige Zylindersegment bezüglich ihres Beginns und/oder Endes variiert, was anhand ihrer unterschiedlichen Lage bezüglich des jeweiligen Zylindersegments ZS1 - ZS4 erkennbar ist. Darüber hinaus werden auch das Ende und/oder der Beginn der jeweiligen Ansteuerzeitdauer T_CTRL verschiedenen Injektoren 7 - 13 zugeordneter Ansteuerpulse relativ zueinander variiert. Dies ist ebenfalls anhand der unterschiedlichen Lage der Ansteuerpulse bezogen auf den jeweiligen Beginn des jeweiligen Zylindersegments ZS1 bis ZS4 in den Signalverläufen der Figuren 6A bis 6D der Fall. Durch ein entsprechendes Abstimmen dieses in Bezug auf das jeweilige Zylindersegment Variierens kann gezielt ein gewünschtes Schallspektrum erzeugt werden, das beispielsweise durch den Nutzer entweder gar nicht wahrgenommen wird oder lediglich als Rauschen wahrgenommen wird oder sich in sonstige Betriebsgeräusche der Brennkraftmaschine einfügt.

Die Darstellung der Ansteuerpulse in den Figuren 6A bis 6D muss nicht notwendigerweise der tatsächlichen Signalform der entsprechenden physikalischen Größen entsprechen. Insbesondere wird zum Ende der Ansteuerzeitdauer die dem Piezo-Stellantrieb 75 zugeführte elektrische Energie wieder entnommen.

Anhand der Figur 7 ist ein möglicher Verlauf eines Ansteuerpulses detaillierter dargestellt. Während der Ansteuerzeitdauer T_CTRL wird für die vorgegebene Ladezeitdauer T_L elektrische Energie dem Piezo-Stellantrieb 75 zugeführt. Dies erfolgt bevorzugt durch entsprechende Energiepulse, die bevorzugt in ihrer Höhe und somit der zugeführten Leistung PEL variiert werden, wenn die zuzuführende Energie E verändert wird. Direkt im Anschluss an den Abschluss der Ansteuerzeitdauer T_CTRL wird dann der Piezo-Stellantrieb 75 durch entsprechende Entladepulse entgegengesetzter Polarität wieder entladen und zwar über die Entladezeitdauer T_EL.

Der Begriff des Kraftstoffs ist in den Ausführungsbeispielen lediglich beispielhaft verwendet für ein spezielles Fluid. Er kann jedoch auch ersetzt sein durch Fluid.

## Patentansprüche

1. Verfahren zum Steuern eines Injektors (7, 9, 11, 13) mit
- einer Düsennadel (57), deren Position abhängig von einem Druck in einem Steuerraum (55) einstellbar ist und die in einer Schließposition einen Fluidfluss durch mindestens ein Einspritzloch (61) unterbindet und diesen ansonsten freigibt,
- dem Steuerraum (55), der hydraulisch gekoppelt ist mit einem Fluid-Hochdruckspeicher (31),
- einem Piezo-Stellantrieb (75) und
- einem Steuerventil (43), das in seiner Schließstellung den Steuerraum (55) hydraulisch entkoppelt von einem Niederdruckraum (49), das außerhalb der Schließstellung den Steuerraum (55) hydraulisch koppelt mit dem Niederdruckraum (49) und auf das der Piezo-Stellantrieb (75) einwirkt, wobei
- eine Kombination aus einer Ansteuerzeitdauer (T_CTRL) des Piezo-Stellantriebs (75) und einer dem Piezo-Stellantrieb (75) zuzuführenden elektrischen Energie (E) ausgehend von einer vorgegebenen Startkombination bis zu einer Zielkombination variiert wird, bei der ein Druckverlauf (P_V) erfasst wird, der charakteristisch ist für eine Bewegung des Steuerventils (43) heraus aus seiner Schließstellung, ohne dass ein Zumessen von Fluid durch das Einspritzloch (61) erfolgt
- abhängig von der Zielkombination die dem Piezostellantrieb zuzuführende elektrische Energie (E) und/oder die Ansteuerzeitdauer (T_CTRL) des Piezo-Stellantriebs (75) für folgende Einspritzvorgänge korrigiert werden und/oder abhängig von der Zielkombination eine Diagnose des Injektors (7, 9, 11, 13) erfolgt.

2. Verfahren nach Anspruch 1,
bei dem das Variieren der Kombination aus der Ansteuerzeitdauer (T_CTRL) und der zuzuführenden elektrischen Energie (E) in einem Betriebzustand erfolgt, in dem ein Stellglied zum Einstellen der Fluidzufuhr in den Fluid-Hochdruckspeicher (31) in seinem Schließzustand ist.

3. Verfahren nach einem der vorstehenden Ansprüche,
bei dem das Variieren der Kombination aus der Ansteuerzeitdauer (T_CTRL) und der zugeführten elektrischen Energie (E) erfolgt mit einer Ladezeitdauer (T_L), während der dem Piezo-Stellantrieb (75) elektrische Energie (E) zugeführt wird, die länger ist als diejenige während eines Betriebs des Injektors (7-13), in dem ein Zumessen von Fluid beabsichtigt ist.

4. Verfahren nach einem der vorstehenden Ansprüche,
bei dem das Variieren der Kombination aus der Ansteuerzeitdauer (T_CTRL) und der zugeführten elektrischen Energie (E) erfolgt mit einer Entladezeitdauer (T_EL), während der dem Piezo-Stellantrieb (75) elektrische Energie (E) entnommen wird, die länger ist als diejenige während eines Betriebs des Injektors (7-13), in dem ein Zumessen von Fluid beabsichtigt ist.

5. Verfahren nach einem der vorstehenden Ansprüche,
bei dem ein Beginn aufeinander folgender Ansteuerzeitdauern (T_CTRL) in Bezug auf das jeweilige Zylindersegment variiert wird.

6. Verfahren nach einem der vorstehenden Ansprüche,
bei dem ein Ende aufeinander folgender Ansteuerzeitdauern (T_CTRL) in Bezug auf das jeweilige Zylindersegment variiert wird.

7. Verfahren nach einem der vorstehenden Ansprüche,
bei dem der Beginn aufeinander folgender Ansteuerzeitdauern (T_CTRL) für unterschiedliche Injektoren (7, 9, 11, 13) in Bezug auf das jeweilige Zylindersegment variiert wird.

8. Verfahren nach einem der vorstehenden Ansprüche,
bei dem das Ende aufeinander folgender Ansteuerzeitdauern (T_CTRL) für unterschiedliche Injektoren (7, 9, 11, 13) in Bezug auf das jeweilige Zylindersegment variiert wird.

9. Vorrichtung zum Steuern eines Injektors(7-13) mit
- einer Düsennadel (57), deren Position abhängig von einem Druck in einem Steuerraum (55) einstellbar ist und die in einer Schließposition einen Fluidfluss durch mindestens ein Einspritzloch (61) unterbindet und diesen ansonsten freigibt,
- dem Steuerraum (55), der hydraulisch gekoppelt ist mit einem Fluid-Hochdruckspeicher (31),
- einem Piezo-Stellantrieb (75) und
- einem Steuerventil (43), das in seiner Schließstellung den Steuerraum (55) hydraulisch entkoppelt von einem Niederdruckraum (49), das außerhalb der Schließstellung den Steuerraum (55) hydraulisch koppelt mit dem Niederdruckraum (49) und auf das der Piezo-Stellantrieb (75) einwirkt, wobei die Vorrichtung ausgebildet ist zum
- Variieren einer Kombination aus einer Ansteuerzeitdauer (T_CTRL) des Piezo-Stellantriebs (75) und einer dem Piezo-Stellantrieb (75) zuzuführenden elektrischen Energie (E) ausgehend von einer vorgegebenen Startkombination bis zu einer Zielkombination, bei der ein Druckverlauf (P_V) erfasst wird, der charakteristisch ist für eine Bewegung des Steuerventils (43) heraus aus seiner Schließstellung, ohne dass ein Zumessen von Fluid durch das Einspritzloch (61) erfolgt,
- Korrigieren der dem Piezo-Stellantrieb (75) zuzuführenden elektrischen Energie (E) und/oder der Ansteuerzeitdauer (T_CTRL) des Piezo-Stellantriebs (75) für folgende Einspritzvorgänge abhängig von der Zielkombination und/oder Einsetzen der Zielkombination für eine Diagnose des Injektors (7, 9, 11, 13).

## Claims

1. Method for controlling an injector (7, 9, 11, 13) comprising
- a nozzle needle (57) whose position is adjustable as a function of a pressure in a control chamber (55) and which in a closed position prevents a fluid flow through at least one injection port (61) and otherwise releases said fluid flow,
- the control chamber (55) which is hydraulically coupled to a high-pressure fluid accumulator (31),
- a piezo actuator (75) and
- a control valve (43) which in its closed position hydraulically decouples the control chamber (55) from a low-pressure chamber (49) which outside of the closed position hydraulically couples the control chamber (55) to the low-pressure chamber (49) and upon which the piezo actuator (75) acts, wherein
- a combination of a control period (T_CTRL) of the piezo actuator (75) and an electrical energy (E) to be supplied to the piezo actuator (75) is varied starting from a predefined initial combination to a target combination in which a pressure curve (P_V) is recorded which is characteristic of a movement of the control valve (43) out of its closed position without a metering of fluid taking place through the injection port (61),
- the electrical energy (E) to be supplied to the piezo actuator (75) and/or the control period (T_CTRL) of the piezo actuator (75) are corrected for subsequent injection processes as a function of the target combination and/or a diagnosis of the injector (7, 9, 11, 13) takes place as a function of the target combination.

2. Method according to claim 1,
wherein the varying of the combination of the control period (T_CTRL) and the electrical energy (E) to be supplied takes place in an operating state in which an actuating element for adjusting the fluid delivery to the high-pressure fluid accumulator (31) is in its closed state.

3. Method according to one of the preceding claims,
wherein the varying of the combination of the control period (T_CTRL) and the supplied electrical energy (E) is effected by means of a charge period (T_L) during which the piezo actuator (75) is supplied with electrical energy (E), which charge period is longer than that during an operation phase of the injector (7-13) in which a metering of fluid is intended.

4. Method according to one of the preceding claims,
wherein the varying of the combination of the control period (T_CTRL) and the supplied electrical energy (E) is effected by means of a discharge period (T_EL) during which electrical energy (E) is removed from the piezo actuator (75), which discharge period is longer than that during an operation phase of the injector (7-13) in which a metering of fluid is intended.

5. Method according to one of the preceding claims,
wherein a commencement of succeeding control periods (T_CTRL) is varied in relation to the respective cylinder segment.

6. Method according to one of the preceding claims,
wherein a termination of succeeding control periods (T_CTRL) is varied in relation to the respective cylinder segment.

7. Method according to one of the preceding claims,
wherein the commencement of succeeding control periods (T_CTRL) for different injectors (7, 9, 11, 13) is varied in relation to the respective cylinder segment.

8. Method according to one of the preceding claims,
wherein the termination of succeeding control periods (T_CTRL) for different injectors (7, 9, 11, 13) is varied in relation to the respective cylinder segment.

9. Device for controlling an injector (7-13) comprising
- a nozzle needle (57) whose position is adjustable as a function of a pressure in a control chamber (55) and which in a closed position prevents a fluid flow through at least one injection port (61) and otherwise releases said fluid flow,
- the control chamber (55) which is hydraulically coupled to a high-pressure fluid accumulator (31),
- a piezo actuator (75) and
- a control valve (43) which in its closed position hydraulically decouples the control chamber (55) from a low-pressure chamber (49) which outside of the closed position hydraulically couples the control chamber (55) to the low-pressure chamber (49) and upon which the piezo actuator (75) acts, wherein the device is embodied for
- varying a combination of a control period (T_CTRL) of the piezo actuator (75) and an electrical energy (E) to be supplied to the piezo actuator (75) starting from a predefined initial combination to a target combination in which a pressure curve (P_V) is recorded which is characteristic of a movement of the control valve (43) out of its closed position without fluid being metered through the injection port (61),
- correcting the electrical energy (E) to be supplied to the piezo actuator (75) and/or the control period (T_CTRL) of the piezo actuator (75) for subsequent injection processes as a function of the target combination and/or using the target combination for a diagnosis of the injector (7, 9, 11, 13).

## Revendications

1. Procédé pour commander un injecteur (7, 9, 11, 13) comprenant
- une aiguille de gicleur (57), dont la position peut être réglée en fonction d'une pression dans un espace de commande (55) et qui interdit dans une position de fermeture un flux de fluide par au moins un trou d'injection (61) et autorise autrement ce flux,
- l'espace de commande (55), qui est couplé de façon hydraulique avec un accumulateur à haute pression de fluide (31),
- un servomoteur piézoélectrique (75) et
- une soupape de commande (43), qui, dans sa position de fermeture, dissocie l'espace de commande (55) au plan hydraulique d'un espace de basse pression (49), qui, en dehors de la position de fermeture, couple l'espace de commande (55) au plan hydraulique avec l'espace de basse pression (49) et sur laquelle le servomoteur piézoélectrique (75) agit,
- une combinaison d'une durée d'activation (T_CTRL) du servomoteur piézoélectrique (75) et d'une énergie (E) électrique à amener au servomoteur piézoélectrique (75) étant modifiée à partir d'une combinaison de démarrage prédéfinie jusqu'à une combinaison cible, avec laquelle une courbe de pression (P_V) est enregistrée, laquelle est caractéristique d'un déplacement de la soupape de commande (43) à la sortie de sa position de fermeture sans qu'une arrivée dosée de fluide s'effectue par le trou d'injection (61),
- l'énergie (E) électrique à amener au servomoteur piézoélectrique et/ou la durée d'activation (T_CTRL) du servomoteur piézoélectrique (75) pour les opérations d'injection suivantes étant corrigées en fonction de la combinaison cible et/ou un diagnostic de l'injecteur (7, 9, 11, 13) s'effectuant en fonction de la combinaison cible.

2. Procédé selon la revendication 1,
dans lequel la variation de la combinaison de la durée d'activation (T_CTRL) et de l'énergie (E) électrique à amener s'effectue dans un état de service où l'organe final pour le réglage de l'arrivée de fluide dans l'accumulateur à haute pression de fluide (31) est dans son état de fermeture.

3. Procédé selon l'une quelconque des revendications précédentes,
dans lequel la variation de la combinaison de la durée d'activation (T_CTRL) et de l'énergie (E) électrique amenée s'effectue avec une durée de charge (T_L), pendant laquelle l'énergie (E) électrique est amenée au servomoteur piézoélectrique (75), qui est plus longue que celle pendant une exploitation de l'injecteur (7-13) dans laquelle une arrivée dosée de fluide est envisagée.

4. Procédé selon l'une quelconque des revendications précédentes,
dans lequel la variation de la combinaison de la durée d'activation (T_CTRL) et de l'énergie (E) électrique amenée s'effectue avec une durée de décharge (T_EL), pendant laquelle de l'énergie (E) électrique est prélevée sur le servomoteur piézoélectrique (75), qui est plus longue que celle pendant une exploitation de l'injecteur (7-13) dans laquelle une arrivée dosée de fluide est envisagée.

5. Procédé selon l'une quelconque des revendications précédentes,
dans lequel un début de durées d'activation (T_CTRL) consécutives est modifié par rapport au segment de cylindre respectif.

6. Procédé selon l'une quelconque des revendications précédentes,
dans lequel une fin de durées d'activation (T_CTRL) consécutives est modifiée par rapport au segment de cylindre respectif.

7. Procédé selon l'une quelconque des revendications précédentes,
dans lequel le début de durées d'activation (T_CTRL) consécutives pour différents injecteurs (7, 9, 11, 13) est modifié par rapport au segment de cylindre concerné.

8. Procédé selon l'une quelconque des revendications précédentes,
dans lequel la fin de durées d'activation (T_CTRL) consécutives pour différents injecteurs (7, 9, 11, 13) est modifiée par rapport au segment de cylindre respectif.

9. Dispositif pour commander un injecteur (7-13) comprenant
- une aiguille de gicleur (57), dont la position peut être réglée en fonction d'une pression dans un espace de commande (55) et qui, dans une position de fermeture, interdit un flux de fluide par au moins un trou d'injection (61) et libère autrement ce flux,
- l'espace de commande (55), qui est couplé au plan hydraulique avec un accumulateur à haute pression de fluide (31),
- un servomoteur piézoélectrique (75) et
- une soupape de commande (43), qui, dans sa position de fermeture, dissocie au plan hydraulique l'espace de commande (55) d'un espace de basse pression (49), qui, en dehors de la position de fermeture, couple au plan hydraulique l'espace de commande (55) avec l'espace de basse pression (49) et sur laquelle le servomoteur piézoélectrique (75) agit, le dispositif étant conçu pour
- modifier une combinaison d'une durée d'activation (T_CTRL) du servomoteur piézoélectrique (75) et d'une énergie (E) électrique à amener au servomoteur piézoélectrique (75) à partir d'une combinaison de démarrage prédéfinie jusqu'à une combinaison cible, avec laquelle une courbe de pression (P_V) est enregistrée, laquelle est caractéristique d'un déplacement de la soupape de commande (43) à partir de sa position de fermeture, sans qu'une arrivée dosée de fluide par le trou d'injection (61) intervienne,
- corriger l'énergie (E) électrique à amener au servomoteur piézoélectrique (75) et/ou la durée d'activation (T_CTRL) du servomoteur piézoélectrique (75) pour des opérations d'injection consécutives en fonction de la combinaison cible et/ou utiliser la combinaison cible pour un diagnostic de l'injecteur (7, 9, 11, 13).
